# EUROPÄISCHE PATENTSCHRIFT

(11) **EP 0 248 372 B1**
(45) Veröffentlichungstag und Bekanntmachung des Hinweises auf die Patenterteilung: **26.07.1989**
(21) Anmeldenummer: 87107867.1
(22) Anmeldetag: 30.05.1987
(51) Int. Cl.: B65H 31/34, B65H 29/28

(54) **Ausrichteeinrichtung für Bogenauslagen von Druckmaschinen**
Aligning device for printing press sheet stackers
Dispositif d'orientation pour receveurs de feuilles de machines à imprimer

(30) Priorität: 03.06.1986 DE 3618623
(43) Veröffentlichungstag der Anmeldung: 09.12.1987
(73) Patentinhaber: M.A.N.-ROLAND Druckmaschinen Aktiengesellschaft, 63012 Offenbach (DE)
(72) Erfinder: Wegel, Erich, D-6050 Offenbach/Main (DE); Rebel, Herbert, D-6054 Rodgau 3 (DE)
(74) Vertreter: Marek, Joachim, Dipl.-Ing.

(56) Entgegenhaltungen:
- DE-A- 3 224 056
- DE-B- 1 101 125

## Beschreibung

Die Erfindung betrifft eine Ausrichteeinrichtung für Bogenauslagen von Druckmaschinen nach dem Oberbegriff des ersten Patentanspruches.

Eine Ausrichteeinrichtung genannter Gattung ist aus der DE-OS 3 127 540 bekannt. Von Nachteil ist, daß durch die Anordnung der Bürsten an beiden Seiten in der Bogenauslage die Ausrichtung zur Voderkante infolge von seitlichen Rückfederungen der von abzulegenden Bogen zuvor mitgenommen Borsten zwangsläufig unbestimmt ist. Außerdem besteht die Gefahr, daß Bogen beidseitig am freien Durchfallen gehindert werden. Von Nachteil ist ferner der aufwendige Antrieb für eine Rotationsbewegung der seitlich angebrachten Bürsten.

Der Erfindung liegtdie Aufgabe zugrunde, eine einfache Vorrichtung genannter Gattung zu schaffen, mit der exakt bestimmte Stapelvorderkanten ermöglicht werden.

Der Vorteil der Erfindung besteht in der Verbesserung der Stapelvorderkantenausbildung in der Bogenauslage von Druckmaschinen. Diese definierte Stapelvorderkante wird bei der Weiterverarbeitung als Anlagekante benötigt.

Nachfolgend soll die Erfindung an einem Ausführungsbeispiel näher erläutert werden. Es zeigt:
Fig. 1 den Bogenausleger einer Druckmaschine in Seitenansicht,
Fig. 2 die Draufsicht nach Fig. 1, teilweise im Schnitt,
Fig. 3 eine Ansicht der Bürste (3) als Einzelheit,
Fig. 4 einen Schnitt A-A nach Fig. 2 durch die Bürste (3) als Einzelheit im vergrößerten Maßstab.

Gemäß Fig. 1 werden die bedruckten Bogen 9 durch Kettenförderer 4 über den Auslegerstapel gebracht und dort abgelegt. Ein auf- und abfahrbarer Tisch für den Hauptstapel 5 ist der Zeichnung nicht dargestellt, während in Fig. 2 ein in U-Schienen 15, 16 einschiebbarer Hilfsablagetisch 12 für den Bogenstapel 6 zu sehen ist.

Die Bogen werden nach Öffnen der Greifer 8 durch eine Bogenbremse 7 abgebremst und gegen Bogenanschläge 11 für die Vorderkante ausgerichtet. Quer zur Bogenlaufrichtung sind an der Traverse 10 der Bogenbremse 7 neben festen Bogenanschlägen 1 für die Hinterkante Bürsten 3 in zugeordneten Ausnehmungen 19 weiterer fester Bogenanschläge 2 für die Hinterkante gegenüber der Anlagenseite des Bogens 9 angeordnet (Fig. 1 bis 4). Die Borsten 20 der Bürsten 3 sind nach unten schräggestellt und annähernd um den Differenzbetrag der Bogengröße innerhalb der größten Stapelfläche angeordnet. Die Tiefe des Hineinragens ist einstellbar und in Fig. 4 durch Pfeile angedeutet. Die Bürsten 3 besitzen nicht zu weiche Borsten 20, deren Schrägstellung nach unten mindestens 30° beträgt (Fig. 4).

Dadurch wird erreicht, daß die Bogen 9 eine exakte Ausrichtung zur Anlagenseite erhalten, auch wenn aus Kostengründen Bogen in unterschiedlichen Größen, z. B. mit Unterschieden von 3 mm und mehr verarbeitet werden müssen. Kurze Bogen 9 fallen frei durch, während die langen Bogen 9 den elastischen Widerstand der Bürste 3 überwinden müssen. Länge und Stärke der Borsten 20 sowie deren Schrägungswinkel ist so gewählt, daß die Bogen 9 nicht in den Borsten 20 hängenbleiben und trotzdem noch eine ausreichende Schiebekraft vorhanden ist.

Die Bogenbremse 7 ist in Bogenlaufrichtung auf Führungsstangen 13, 14 verschiebbar angeordnet und zusammen mit den Bogenanschlägen 1, 2 für die Hinterkante und den in den Bogenanschlägen 2 integrierten Bürsten 3 auf das entsprechende Bogenformat einstellbar. Die Verschiebung erfolgt durch Verdrehen von Zahnrädern 17, 18, die mit an den Führungsstangen 13, 14 vorgesehenen Zähnen zusammenwirken.

Die erfindungsgemäße Lösung ist nicht auf das beschriebene Ausführungsbeispiel mit einem Hilfsablagetisch 12 beschränkt, sondern sinngemäß für jede Art von Bogenausiegern zur sauberen Stapelausbildung zwischen festen Anschlägen bei Verarbeitung unterschiedlicher Bogengrößen vorteilhaft anwendbar.

## Patentansprüche

1. Ausrichteeinrichtung für Bogenauslagen von Druckmaschinen mit festen Bogenanschlägen für die Vorderkante und als Bürsten ausgebildeten bewegbaren Bogenanschlägen, dadurch gekennzeichnet, daß quer zur Bogenlaufrichtung an einer Bogenbremse (7) neben festen Bogenanschlägen (1) für die Hinterkante eine oder mehrere Bürsten (3) zur Anlagenseite des Bogens (9) einstellbar in zugeordneten Ausnehmungen (19) eines oder mehrerer weiterer fester Bogenanschläge (2) für die Hinterkante angeordnet sind und daß die Borsten (20) der Bürsten (3) nach unten schräggestellt annähernd um den Differenzbetrag der Bogengröße innerhalb der größten Stapelfläche angeordnet sind.

2. Ausrichteeinrichtung nach Anspruch 1, dadurch gekennzeichnet, daß die Schrägstellung (alpha) der Borsten (20) mindestens 30° beträgt.

## Claims

1. Alignment device for sheet deliveries of printing presses with fixed sheet stops for the front edge and movable sheet stops constructed as brushes characterised in that transversely to the sheet running direction on a sheet brake (7) as well as fixed sheet stops (1) for the rear edge, there are arranged one or more brushes (3) for the layup side of the sheet (9) adjustably in appropriate recesses (19) of one or more further fixed sheet stops (2) for the rear edge and that the bristles (20) of the brushes (3) are arranged inclined obliquely downwardly substantially by the amount of difference of the sheet size within the largest pile area.

2. Alignment device according to Claim 1, characterised in that the oblique positioning (alpha) of the bristles (20) amounts to at least 30°.

## Revendications

1. Dispositif d'alignement pour des sorties de feuilles de machines imprimantes, comportant des butées de feuille fixes pour le bord avant et des butées de feuille mobiles réalisées sous forme de brosses, caractérisé en ce que, transversalement à la direction de déplacement des feuilles, contre un frein de feuilles (7), en plus de butées de feuille fixes (1) pour le bord arrière, sont disposées une ou plusieurs brosses (3), de façon réglable par rapport au côté de marge de la feuille (9), dans des évidements associés (19) d'une ou plusieurs autres butées de feuille fixes (2) pour le bord arrière, et en ce que les poils (20) des brosses (3) sont inclinés vers le bas et sont disposés à l'intérieur de la plus grande surface de pile d'une valeur approximativement égale à la différence de taille des feuilles.

2. Dispositif d'alignement selon la revendication 1, caractérisé en ce que l'inclinaison (alpha) des poils (20) s'élève à au moins 30°.
